# FASCICULE DE BREVET EUROPEEN

(11) **EP 3 303 815 B1**
(45) Date de publication et mention de la délivrance du brevet: **24.02.2021**
(21) Numéro de dépôt: 16732692.5
(22) Date de dépôt: 27.05.2016
(51) Int. Cl.: F02M 35/12

(54) **DISPOSITIF D'ATTÉNUATION DES BRUITS DE BOUCHE ET DES BRUITS RAYONNÉS**
VORRICHTUNG ZUR DÄMPFUNG VON VERBREITETEN UND ABGESTRAHLTEN LEITUNGSGERÄUSCHEN
APPARATUS FOR DAMPING DIFFUSED AND RADIATED PIPE NOISES

(30) Priorité: 29.05.2015 FR 1554916
(43) Date de publication de la demande: 11.04.2018
(73) Titulaire: NOVARES FRANCE, 92140 Clamart (FR)
(72) Inventeur: JEAN, Thomas, 62150 Houdain (FR); LORENSKI, Aurelien, 62770 Fillievres (FR)
(74) Mandataire: Delorme, Nicolas
(86) Numéro de dépôt international: PCT/FR2016/051256
(87) Numéro de publication internationale: WO 2016/193584

(56) Documents cités:
- EP-A2- 1 043 494
- WO-A1-02/101227
- DE-A1-102007 039 048
- US-A- 2 056 608
- US-A- 2 166 417

## Description

La présente invention concerne un dispositif d'atténuation des bruits de bouche et des bruits rayonnés, comprenant un conduit d'acheminement de gaz relié à un moteur à combustion interne.

Il est connu que les moteurs à combustion interne présentent une composante acoustique basse fréquence allant de 30Hz à 1kHz. Cette composante acoustique est générée par l'ouverture et la fermeture périodique des soupapes, ainsi que par les résonances des différentes cavités du moteur (chambres de combustion, conduits,...). La composante acoustique basse fréquence se propage et rayonne à l'entrée du circuit d'alimentation en air du moteur. En se propageant à l'intérieur des conduits d'alimentation en air du moteur, la composante acoustique basse fréquence excite la résonance des conduits, ce qui génère de fortes émissions acoustiques.

En outre, dans le cas des moteurs turbocompressés, il existe une composante acoustique haute fréquence allant de 1kHz à 15kHz. Cette composante acoustique est générée par le turbocompresseur et peut aussi se propager et rayonner à travers les conduits d'alimentation en air.

Traditionnellement, on désigne par bruit de bouche la composante acoustique qui se propage dans les conduits d'alimentation en air, et on désigne par bruit rayonné la composante acoustique rayonné par les conduits d'alimentation en air.

Un dispositif d'atténuation des bruits de bouche et des bruits rayonnés conforme au préambule de la revendication 1 a été décrit dans le brevet US 2,056,608.

D'autres dispositifs similaires sont également décrits dans WO 02/101227 et US 2,166,417.

Actuellement, pour atténuer les bruits émanant des conduits d'admission d'air, il est connu d'utiliser un silencieux. Un silencieux présente usuellement un tube central dans lequel circule de l'air en provenance du turbocompresseur, et dont la paroi est perforée de plusieurs orifices qui mettent en communication l'intérieur du tube avec une chambre périphérique, délimitée par une cloche qui entoure le tube central. Lorsqu'il est stimulé par des ondes sonores, le faible volume d'air contenu dans chaque orifice agit sensiblement comme une petite masse, qui serait suspendue à un ressort constitué par le volume d'air plus important contenu dans la chambre périphérique. On obtient ainsi une atténuation du bruit dans une bande spectrale située au voisinage de la fréquence caractéristique de ce système « masse-ressort ».

Cependant, le silencieux ne permet pas de couvrir toute la plage de fréquence. En effet, le silencieux ne présente pas un niveau d'atténuation suffisant dans le domaine des basses fréquences.

Une autre solution consiste à utiliser un résonateur. Le résonateur comprend un tube central présentant une dérivation fermée à angle droit. Ce type de résonateur est très sélectif et ne fonctionne que sur une bande de fréquence très mince.

En conséquence, un but de la présente invention est de proposer un dispositif d'atténuation des bruits de bouche et des bruits rayonnés, permettant de couvrir une vaste gamme de fréquences, sans toutefois nécessiter un volume important.

L'invention concerne un dispositif d'atténuation des bruits de bouche et des bruits rayonnés selon la revendication 1.

La synergie de l'élément poreux disposé sur la paroi périphérique avec le tube présentant au moins un orifice permet au dispositif selon l'invention d'atténuer les bruits de bouche et les bruits rayonnés, sur une gamme fréquentielle accrue. De plus, la combinaison de l'élément poreux disposé sur la paroi périphérique avec le tube présentant au moins un orifice permet au dispositif selon l'invention d'être peu volumineux. En effet, l'élément poreux permet d'atténuer les ondes sonores sur certaines fréquences, ce qui permet d'éviter une longue succession d'orifices sur le tube pour couvrir une large gamme fréquentielle.

Ainsi, l'invention propose un dispositif d'atténuation des bruits de bouche et des bruits rayonnés, permettant de couvrir une vaste gamme de fréquences, sans toutefois nécessiter un volume important.

En outre, par rapport aux conduits d'alimentation d'air de l'art antérieur, le dispositif selon l'invention permet avantageusement de diminuer l'ingestion d'air chaud par le moteur.

Selon l'invention, au moins une portion du tube entourée par l'un des compartiments présente une pluralité d'orifices de sorte que ladite portion de tube et le compartiment correspondant forment un silencieux à absorption.

Selon l'invention, au moins une portion du tube entourée par l'un des compartiments présente un orifice de sorte que ladite portion de tube et le compartiment correspondant forment un résonateur.

Selon l'invention, au moins une portion du tube entourée par l'un des compartiments présente deux orifices diamétralement opposés de sorte que ladite portion de tube et le compartiment correspondant forment une chambre d'expansion du gaz circulant dans le tube.

Selon l'invention, le dispositif présente au moins trois portions successives formant des silencieux à absorption, au moins une portion formant une chambre d'expansion et au moins une portion formant un résonateur.

Ainsi, le dispositif selon l'invention permet avantageusement de cumuler les effets des silencieux à absorption, du résonateur et de l'élément poreux à l'air.

L'élément poreux à l'air présente, selon l'invention, au moins une bande de matériau poreux à l'air.

Selon un mode de réalisation, le dispositif peut comprendre au moins deux éléments poreux à l'air diamétralement opposés sur la paroi périphérique du conduit.

D'autres caractéristiques et avantages de la présente invention se dégageront de la description qui va suivre, en regard des dessins annexés qui représentent un mode de réalisation de l'invention.
- La figure 1 est une vue en perspective d'un dispositif selon l'invention ;
- La figure 2 est une vue en perspective, en coupe partielle, d'un dispositif selon l'invention ;
- La figure 3 est une vue, en coupe, schématique d'un dispositif selon l'invention ;
- La figure 4 est un graphique représentant le niveau de bruit de bouche et la plage de fréquence du bruit de bouche émis par un conduit d'admission d'air ne présentant aucun organe d'atténuation du bruit ;
- La figure 5 est un graphique représentant le niveau de bruit de bouche et la plage de fréquence du bruit de bouche émis par un conduit d'admission d'air présentant plusieurs silencieux ;
- La figure 6 est un graphique représentant le niveau de bruit de bouche et la plage de fréquence du bruit de bouche émis par un dispositif selon l'invention ;
- La figure 7 est un graphique représentant le niveau de bruit rayonné et la plage de fréquence du bruit rayonné émis par un conduit d'admission d'air présentant un élément poreux ;
- La figure 8 est un graphique représentant le niveau de bruit rayonné et la plage de fréquence du bruit rayonné émis par un dispositif selon l'invention.

En référence aux figures 1 et 2, le dispositif 1 comprend un conduit 2 d'admission d'air configuré pour être relié à un moteur à combustion interne d'un véhicule (non représenté). Le conduit 2 présente deux extrémités 21-22 et une paroi périphérique 23. De plus, selon l'exemple ici présenté, le conduit 2 présente une saillie 24 sensiblement parallélépipédique.

Selon le mode de réalisation ici présenté, le conduit 2 est réalisé à partir de deux coquilles moulées par injection puis assemblées par leurs bords selon un procédé de soudure.

Comme on peut l'observer sur les figures 1 et 4, une bande d'un élément poreux à l'air 4 est disposée contre une portion de la paroi 23.

Selon l'exemple ici présenté, l'élément poreux à l'air peut être un matériau fibreux imprégné d'acrylique.

En référence aux figures 2 et 3, le conduit 2 comprend un tube 3.

L'espace entre l'extérieur du tube 3 et la paroi périphérique 23 définit une chambre 5. Des cloisons 24 internes transversales divisent la chambre 5 en plusieurs compartiments 51.

On notera par ailleurs que différentes portions du tube 3, entourées chacune par un compartiment 51 différent, présentent plusieurs orifices 30 de géométries différentes.

Selon le mode de réalisation représenté sur les figures 2 et 3, le tube 3 présentent trois portions disposant de plusieurs orifices 30a pour former chacune, avec le compartiment 51 correspondant, un silencieux par absorption 31. Selon l'invention, les trois silencieux par absorption 31 sont calibrés chacun pour atténuer une gamme de fréquence distincte.

Selon le mode de réalisation ici présenté, une autre portion du tube 3 entourée par un compartiment 51 présente deux orifices 30b diamétralement opposés de sorte à former une chambre d'expansion des gaz circulant dans le tube 3.

On notera par ailleurs qu'une autre portion du tube 3 entourée par un compartiment 51 présente une dérivation à angle droit comprenant un orifice 30c, pour former un résonateur 35.

A l'usage, la combinaison des trois silencieux 31, de la chambre d'expansion 34, du résonateur 35 et de l'élément poreux à l'air 4, permet au dispositif 1 d'atténuer les bruits de bouche et les bruits rayonnés sur une large gamme de fréquence.

En effet, comme on peut le voir sur le graphique représenté sur la figure 4, un conduit d'admission d'air sans dispositif d'atténuation sonore émet un haut niveau de bruit de bouche sur une vaste gamme de fréquence.

Par comparaison avec le graphique représenté sur la figure 5, un conduit d'admission d'air présentant plusieurs silencieux permet d'atténuer les émissions sonores à haute fréquence mais a peu d'effet sur les basses fréquences.

En revanche, comme on peut le remarquer sur le graphique représenté sur la figure 6, le dispositif 1 selon l'invention permet d'atténuer sensiblement l'ensemble des fréquences sonores des bruits de bouches émis.

De plus, comme on peut l'observer sur la figure 7, un tuyau d'admission d'air présentant uniquement un élément poreux, ne permet pas l'absorption des bruits rayonnés sur une large gamme fréquentielle. Ainsi, dans l'exemple ici donné, le tuyau d'admission d'air ne permet pas d'absorber les émissions sonores autour des 500Hz. Par contre, il est remarquable sur le graphique présenté sur la figure 8 que le dispositif 1 selon l'invention permet d'absorber substantiellement l'ensemble des fréquences sonores des bruits rayonnés émis.

Ainsi, l'invention propose un dispositif 1 d'atténuation des bruits de bouche et des bruits rayonnés permettant de couvrir une vaste gamme de fréquences, sans toutefois nécessiter un volume important.

## Revendications

1. Dispositif (1) d'atténuation des bruits de bouche et des bruits rayonnés, comprenant un conduit (2) d'admission de gaz destiné à être relié à un moteur à combustion, le conduit (2) présentant une paroi périphérique (23) sur au moins une portion de laquelle est disposé au moins un élément poreux à l'air (4), des moyens d'atténuation sonore comprenant au moins un tube (3) disposé dans le conduit d'admission, au moins une chambre périphérique (5) étant délimitée à l'intérieur du conduit (2) entre le tube (3) et la paroi périphérique (23) du conduit (2), le tube (3) comprenant au moins une portion présentant un orifice (30) qui permet à l'intérieur du tube (3) de communiquer avec la chambre périphérique (5), le conduit (2) présentant au moins quatre cloisons (24) internes sensiblement transversales positionnées autour du tube (3) et permettant de délimiter, avec la paroi périphérique (23), au moins cinq compartiments (51) de la chambre périphérique (5), **caractérisé en ce que** le tube (3) présente au moins trois portions successives disposant chacune de plusieurs orifices (30a) formant chacune, avec un compartiment (51) correspondant, un silencieux par absorption (31), chacun des silencieux par absorption (31) étant calibré pour atténuer une gamme de fréquences distinctes, **en ce qu'**une autre portion du tube (3) entourée par l'un des autres compartiments (51) présente un orifice (30c) de sorte que ladite autre portion de tube (3) et le compartiment (51) correspondant forment un résonateur (35), et **en ce qu'**une autre portion du tube (3) entourée par l'un des autres compartiments (51) présente deux orifices (30) diamétralement opposés de sorte que ladite autre portion de tube (3) et le compartiment (51) correspondant forment une chambre d'expansion (34) du gaz circulant dans le tube (3) et **en ce que** l'élément poreux à l'air (4) comprend une bande de matériau poreux à l'air disposée contre une portion de la paroi périphérique (23) du conduit (2).

## Patentansprüche

1. Vorrichtung (1) zur Dämpfung von Ansauggeräuschen und abgestrahlten Geräuschen, umfassend eine Leitung (2) zum Einlass von Gas, die dazu bestimmt ist, mit einem Verbrennungsmotor verbunden zu werden, wobei die Leitung (2) eine umlaufende Wand (23) aufweist, wobei auf mindestens einem Abschnitt derselben mindestens ein für Luft poröses Element (4) angeordnet ist, Mittel zur Schalldämmung, die mindestens ein Rohr (3) umfassen, das in der Leitung zum Einlass angeordnet ist, wobei mindestens eine umlaufende Kammer (5) im Inneren der Leitung (2) zwischen dem Rohr (3) und der umlaufenden Wand (23) der Leitung (2) begrenzt ist, wobei das Rohr (3) mindestens einen Abschnitt umfasst, der eine Öffnung (30) aufweist, die im Inneren des Rohres (3) ermöglicht, mit der umlaufenden Kammer (5) zu kommunizieren, wobei die Leitung (2) mindestens vier im Wesentlichen querlaufende Innenwände (24) aufweist, die um das Rohr (3) herum positioniert sind, und es ermöglichen, mit der umlaufenden Wand (23) mindestens fünf Fächer (51) der umlaufenden Kammer (5) zu begrenzen, **dadurch gekennzeichnet, dass** das Rohr (3) mindestens drei aufeinanderfolgende Abschnitte aufweist, die jeweils über mehrere Öffnungen (30a) verfügen, die jeweils mit einem entsprechenden Fach (51) einen Schalldämpfer durch Absorption (31) bilden, wobei jeder der Schalldämpfer durch Absorption (31) kalibriert ist, um einen Bereich unterschiedlicher Frequenzen zu dämpfen, dadurch, dass ein anderer Abschnitt des Rohres (3), der durch eines der anderen Fächer (51) umgeben ist, eine Öffnung (30c) aufweist, sodass der andere Rohrabschnitt (3) und das entsprechende Fach (51) einen Resonator (35) bilden, und dadurch, dass ein anderer Abschnitt des Rohres (3), der durch eines der anderen Fächer (51) umgeben ist, zwei diametral gegenüberliegende Öffnungen (30) aufweist, sodass der andere Rohrabschnitt (3) und das entsprechende Fach (51) eine Expansionskammer (34) für das Gas, das in dem Rohr (3) zirkuliert, bilden, und dadurch, dass das für Luft poröse Element (4) ein Band aus für Luft porösem Material umfasst, das an einem Abschnitt der umlaufenden Wand (23) der Leitung (2) angeordnet ist.

## Claims

1. A device (1) for attenuating suction noises and radiated noises, comprising a gas delivery conduit (2) intended to be connected to a combustion engine, the conduit (2) having a peripheral wall (23) on at least one portion of which is disposed at least one air-porous element (4), sound attenuation means comprising at least one tube (3) disposed in the delivery conduit, at least one peripheral chamber (5) being delimited inside the conduit (2) between the tube (3) and the peripheral wall (23) of the conduit (2), the tube (3) comprising at least one portion having an orifice (30) which enables the inside of the tube (3) to communicate with the peripheral chamber (5), the conduit (2) having at least four substantially transverse inner partition walls (24) positioned around the tube (3) and allowing delimiting, with the peripheral wall (23), at least five compartments (51) of the peripheral chamber (5), **characterized in that** the tube (3) has at least three successive portions each having several orifices (30a) each forming, with a corresponding compartment (51), an absorption silencer (31), each of the absorption silencers (31) being calibrated to attenuate a range of distinct frequencies, **in that** another portion of the tube (3) surrounded by one of the other compartments (51) has an orifice (30c) so that said other portion of the tube (3) and the corresponding compartment (51) form a resonator (35), and **in that** another portion of the tube (3) surrounded by one of the other compartments (51) has two orifices (30) diametrically opposed so that said other portion of the tube (3) and the corresponding compartment (51) form an expansion chamber (34) for gas circulating in the tube (3) and **in that** the air-porous element (4) comprises a strip of air-porous material disposed against a portion of the peripheral wall (23) of the conduit (2).
